# EUROPÄISCHE PATENTSCHRIFT

(11) **EP 4 491 330 B1**
(45) Veröffentlichungstag und Bekanntmachung des Hinweises auf die Patenterteilung: **04.02.2026**
(21) Anmeldenummer: 24020236.6
(22) Anmeldetag: 11.07.2024
(51) Int. Cl.: B25B 5/16, B23Q 1/56

(54) **AUFLAGEVORRICHTUNG**
SUPPORTING DEVICE
DISPOSITIF DE SUPPORT

(30) Priorität: 14.07.2023 AT 832023
(43) Veröffentlichungstag der Anmeldung: 15.01.2025
(73) Patentinhaber: GTech Automatisierungstechnik GmbH, 4551 Ried im Traunkreis (AT)
(72) Erfinder: Gebeshuber, Josef, 4553 Schlierbach (AT)

(56) Entgegenhaltungen:
- EP-B1- 1 535 702
- DE-U1- 202015 101 532

## Beschreibung

Die Erfindung betrifft eine Auflagevorrichtung, welche dazu bestimmt ist mit einer Kontaktfläche unter Druckkraft an einem Werkstück anzuliegen. Die EP1535702B1 offenbart eine Vorrichtung gemäß dem Oberbegriff des Anspruchs 1.

Wenn durch eine Auflagevorrichtung auf eine Werkstück eine erhebliche Druckkraft aufgebracht werden soll, ist es üblich, den die Kontaktfläche zum Werkstück aufweisenden Teil der Auflagevorrichtung, welcher des weiteren als "Druckstück" bezeichnet wird, gegenüber der Basis der Auflagevorrichtung derart beweglich geführt zu halten, dass das Druckstück gegenüber der Basis verhältnismäßig leicht um Achsen, welche normal zu der aufzubringenden Drucckraft ausgerichtet sind, zumindest um ein kleines Stück verschiebbar ist. Damit soll erreicht werden, dass die kontaktierte Werkstückoberfläche nicht beschädigt wird, wenn es aus irgendwelchen Gründen zu einer leichten seitlichen Verschiebung zwischen dem Werkstück und der Basis der Auflagevorrichtung kommt, oder wenn die Werkstückoberfläche anfangs nicht genau parallel zur Kontaktfläche des Druckstücks ausgerichtet ist.

Ein weithin bekanntes Beispiel für eine derartige Auflagevorrichtung ist die aus Schraube und Druckstück bestehende Baugruppe einer Schraubzwinge, bei welcher das Druckstück und die Stirnseite der Schraube durch eine Kugelgelenksverbindung aneinandergehalten sind.

Die US 8025279 B2 zeigt eine Schraubzwinge bei welcher ein Druckstück nur über eine Schraubenfeder mit der Stirnseite der Schraube verbunden ist. Das kann für das beschädigungsfreie Halten eines Werkstücks mit empfindlicher Oberfläche gut funktionieren, ist aber für das gezielte genaue Umformen eines Werkstücks kaum anwendbar, da sich im Einsatzfall das Druckstück gegenüber dem Rest der druckaufbringenden Vorrichtung bezüglich keinem einzigen Freiheitsgrad in einer genau definierten Position befindet.

Auflagevorrichtungen mit Druckstücken, welche ausschließlich schwenkbar an weiteren Teilen der Auflagevorrichtung gehalten sind, sind beispielsweise in den Schriften DE 10064603 A1, DE 102016102011 B4, DE 102020131274 A1, DE 19751599 A1, DE 2747421 A1, EP 1967323 B1, EP 2185315 B1, EP 2442945 B1, EP 3310529 B1, EP 461994 B1 und US 2190585 A gezeigt. Üblicherweise ist dabei auch ein auf Elastizität basierender Rückstellmechanismus vorgesehen, durch welchen das Druckstück in unbelastetem Zustand in einer neutralen Mittelstellung gehalten wird.

Vor allem bei der Anwendung der oben besprochenen Auflagevorrichtungen an Richtmaschinen - also an Maschinen, welche dazu dienen längliche oder flächige Werkstücke durch plastische Umformung in eine gewünschte Form zu bringen - hat sich gezeigt, dass auch jene Auflagevorrichtungen, welche mit schwenkbaren Druckstücken ausgestattet sind, störend oft Beschädigungen auf der Oberfläche der Werkstücke hinterlassen. Es wurde festgestellt, dass gleitende Relativbewegungen an der Kontaktfläche zwischen dem Druckstück der Auflagevorrichtung und den Werkstücken mit diesen Beschädigungen in ursächlichem Zusammenhang stehen.

Die Schriften US 5244195 A und US 2724298 A zeigen Auflagevorrichtungen, bei denen ein Druckstück gegenüber der Basis der Auflagevorrichtung innerhalb eines Verschiebebereichs entlang einer ebenen Fläche verschiebbar ist. Es hat sich leider herausgestellt, dass es auch bei Anwendung dieser Auflagevorrichtungen in Richtmaschinen störend oft zu Beschädigungen an Werkstücken durch gleitende Relativbewegung zwischen Werkstück und Druckstück kommt. Im Rahmen der vorliegenden Erfindung wurde erkannt, dass diese Beschädigungen dadurch verursacht sind, dass das Druckstück schon zu Beginn der Zeit, in welcher es mit dem Werkstück in Kontakt ist, gegenüber der Basis der Auflagevorrichtung am Rand des Verschiebbereiches liegt, und deswegen zumindest in eine Richtung gegengenüber der Basis der Auflagevorrichtung nicht mehr ausreichend weit verschiebbar ist.

Die der Erfindung zu Grunde liegende Aufgabe besteht darin, eine für das Aufbringen einer Druckkraft auf ein Werkstück dienende Auflagevorrichtung, welche eine Basis und eine gegenüber der Basis bewegbares Druckstück aufweist, dahingehend verbessert auszuführen, dass es im Betrieb an der Kontaktfläche zwischen dem Druckstück und dem Werkstück weniger zu gleitender Relativbewegung kommt als bei jenen bekannten Auflagevorrichtungen gemäß dem Stand der Technik bei welchen das Druckstück gegenüber der Basis entlang einer ebenen Berührungsfläche beweglich ist.

Für das Lösen der Aufgabe wird davon ausgegangen, dass die das Druckstück umfassende in sich starren Baugruppe, und die die Basis der Auflagevorrichtung umfassende in sich starre Baugruppe, während des bestimmungsgemäßen Einsatzes der Auflagevorrichtung an einer ebenen Berührungsfläche flächig aneinander anliegen, und dabei relativ zueinander durch Abgleiten an dieser Berührungsfläche beweglich sind, wobei diese Berührungsfläche normal zu der bestimmungsgemäß durch die Auflagevorrichtung zu übertragenden Druckkraft ausgerichtet ist.

Als erfindungsgemäße Verbesserung dazu wird vorgeschlagen, dass die das Druckstück umfassende in sich starre Baugruppe, und die die Basis umfassende, in sich starre Baugruppe, bei unbelasteter Auflagevorrichtung an Anschlagflächen aneinander gedrückt sind, und dadurch bezüglich jenen Richtungen, welche parallel zu jener ebenen Berührungsfläche liegen entlang welcher die beiden Baugruppen bei belasteter Auflagevorrichtung aneinander abgleiten können, formschlüssig in einer definierten Relativposition zueinander gehalten sind.

Damit ist es einfach möglich, sowohl eine sichere Halterung der beiden Baugruppen aneinander, als auch bei Entlastung der Auflagevorrichtung eine zuverlässige Rückbewegung der Baugruppen zueinander in eine mittlere Ausgangslage zu erreichen.

Bei unbelasteter Auflagevorrichtung wird das Druckstück immer in eine genaue Ausgangposition gegenüber der Basisbaugruppe zurückgeführt, weil diese Ausgangsposition durch Anschlagflächen definiert ist, und nicht etwa beispielsweise durch ein Gleichgewicht von mehreren Federkräften. Die Position ist vollkommen unabhängig davon, wie groß eine Rückstellkraft genau ist, solange sie nur über jener Mindestkraft liegt, um die beiden Baugruppen an besagten Anschlagflächen aneinander zu drücken.

Die Erfindung wird anhand von Zeichnungen zu einem vorteilhaften Ausführungsbeispiel veranschaulicht und näher erläutert:
- Fig. 1:: zeigt in Schnittansicht mit achsparalleler Schnittebene eine beispielhafte vorteilhafte erfindungsgemäße Auflagevorrichtung im unbelasteten Zustand.
- Fig. 2:: zeigt die Auflagevorrichtung von Fig. 1 in gleicher Ansicht im bestimmungsgemäß belasteten Zustand.

Die dargestellte beispielhafte Auflagevorrichtung weist eine Basis 1, einen Halteteil 2, ein Druckstück 3, einen Zentrierteil 4, eine Schraube 5 und eine Druckfeder 6 auf.

Im bestimmungsgemäßen Einsatz ist die Auflagevorrichtung an einer größeren Vorrichtung (nicht dargestellt), beispielsweise einer Richtmaschine montiert, und wird im Betrieb durch die größere Vorrichtung mit ihrer Kontaktfläche 7, welche die von der Basis 1 abgewandte Seite des Druckstücks 3 ist, stark an ein Werkstück (nicht dargestellt) angedrückt. Die Richtung der Druckkraft fällt dabei mit der Richtung der strichpunktiert dargestellten Längsachse 9 der Auflagevorrichtung zusammen. Alle Gewinde der Auflagevorrichtung liegen koaxial zu der besagten Längsachse 9.

An der größeren Vorrichtung (beispielsweise Richtmaschine) ist die Auflagevorrichtung gemäß vorliegendem Beispiel zu montieren, indem das vom Druckstück 3 abgewandt angeordnete Bolzengewinde 8 der Basis 1 mit einem Mutterngewinde in der größeren Vorrichtung verschraubt wird.

Jene in sich starre Baugruppe von Teilen, welche die Basis 1 umfasst, umfasst zusätzlich zur Basis 1 auch den Halteteil 2, welcher mit der Basis 1 durch eine weitere Gewindeverbindung verbunden ist, und als Verbindungsstück zu jener weiteren, in sich starren Baugruppe dient, welche unter anderem das Druckstück 3 umfasst.

Die das Druckstück 3 umfassende in sich starre Baugruppe enthält neben dem Druckstück 3 noch den Zentrierteil 4 und die Schraube 5, welche durch eine Bohrung im Zentrierteil 4 hindurchgeführt ist, und mit einem Mutterngewinde im Druckstück 3 in Gewindeeingriff ist.

Der Zentrierteil 4 weist eine Außenfläche auf, welche eine zur Längsachse 9 koaxial angeordnete Kegelstumpfmantelfläche ist, deren Durchmesser sich mit Annäherung an die Kontaktfläche 7 des Druckstücks 3 hin verjüngt. Diese Kegelstumpfmantelfläche wird durch die Mantelfläche einer zur Längsachse 9 koaxial liegenden Öffnung im Halteteil 2 umringt. Die Öffnung im Halteteil 2 hat eine Mantelfläche, welche ebenfalls als Kegelstumpfmantelfläche ausgebildet ist, und so bemessen und ausgerichtet ist, dass sie flächig an der Mantelfläche des Zentrierteils 4 anliegen kann.

Eine elastische Druckfeder 6 liegt einerseits an einer von der Kontaktfläche 7 abgewandt liegenden Fläche des Druckstücks 3 an, und andererseits an einer der Kontaktfläche 7 des Druckstücks zugewandt liegenden Fläche des Halteteils 2. Die Druckfeder 6 wirkt daher dahingehend, dass sie bei Abwesenheit anderer Einwirkungen die das Druckstück 3 umfassende in sich starre Baugruppe gegenüber der die Basis 1 umfassende in sich starren Baugruppe, in Richtung auf der durch Auflagevorrichtung auf ein Werkstück zu übertragenden Kraft verschiebt (in den Darstellungen also nach oben hin) .

Wenn die Auflagevorrichtung an keinem Werkstück anliegt, wird die das Druckstück 3 umfassende in sich starre Baugruppe gegenüber der die Basis 1 umfassende in sich starrte Baugruppe derart verschoben, dass die Kegelmantelfläche des Zentrierteils 4 satt an der zuvor beschriebenen kegelmantelförmigen Öffnungsfläche im Halteteil 2 anliegt, womit der Zentrierteil 4 und mit ihm die ganze Baugruppe welche das Druckstück 3 umfasst, koaxial zur Längsachse 9 positioniert ist. Die Auflagevorrichtung befindet sich dann in dem Zustand gemäß Fig. 1. Die weiter oben erwähnten Anschlagflächen sind an diesem Beispiel also die Kegelmantelfläche des Zentrierteils 4 und die kegelmantelförmigen Öffnungsfläche im Halteteil 2.

Fig. 2 zeigt den Zustand der Auflagevorrichtung dann, wenn diese mit ihrer Kontaktfläche 7 mit einer Kraft an ein Werkstück angedrückt wird, welche größer ist als die durch die Druckfeder 6 ausgeübte Kraft. Dabei ist die das Druckstück 3 umfassende Baugruppe gegenüber der die Basis 1 umfassenden Baugruppe entgegen der Wirkung der Druckfeder 6 in Richtung auf die Basis 1 hin verschoben. Die beiden vorher besprochenen Kegelstumpfmantelflächen sind dabei axial so gegeneinander verschoben, dass sie einander nicht mehr berühren. Die das Druckstück 3 umfassende in sich starre Baugruppe, und die die Basis 1 umfassende in sich starre Baugruppe liegen an einer gemeinsamen ebenen Berührungsfläche 10 aneinander an, welche normal zu der durch die Auflagevorrichtung bestimmungsgemäß auf ein Werkstück zu übertragenden Druckkraft - also normal zur Längsachse 9 - ausgerichtet ist. Da in dieser Position die beiden vorher besprochenen Kegelstumpfmantelflächen nicht mehr aneinander anliegen, ist die das Druckstück 3 umfassende in sich starre Baugruppe gegenüber der die Basis 1 umfassende in sich starren Baugruppe normal zur Längsachse 9 verschiebbar, wobei nur die Reibungskraft an der Berührungsfläche 10 zu überwinden ist.

Durch passende Wahl der Materialien und Oberflächen jener Teile der Auflagevorrichtung, welche sich an der Berührungsfläche 10 berühren, ist einfach erreichbar, dass im Einsatzfall die das Druckstück 3 umfassende Baugruppe normal zur aufgebrachten Drucckraft gegenüber der die Basis 1 umfassenden Baugruppe gleiten kann, anstatt dass es zu einem Gleiten zwischen der Kontaktfläche 7 des Druckstücks 3 und der durch die Kontaktfläche 7 kontaktierten Oberfläche des in Bearbeitung befindlichen Werkstücks kommt. Damit werden in erfindungsgemäßer Weise Beschädigungen sowohl am Werkstück als auch an der Kontaktfläche 7 des Druckstücks 3 vermieden.

Die gewünschten Gleiteigenschaften an der Berührungsfläche 10 sind beispielsweise erreichbar, indem die dort anliegenden Teile aus oberflächenvergütetem Werkzeugstahl bestehen, und im Idealfall auch etwas eingeölt sind.

Indem jene in sich starre Baugruppe, welche die Basis 1 umfasst, aus mindestens zwei miteinander zusammen zu fügenden Einzelteilen gebildet ist, und indem jene in sich starre Baugruppe, welche das Druckstück 3 umfasst, ebenfalls aus mindestens zwei miteinander zusammen zu fügenden Einzelteilen gebildet ist, ist die gesamte Auflagevorrichtung einfach zusammen zu bauen, obwohl sie ineinander verhakte Baugruppen umfasst.

Im Rahmen des Erfindungsgedankens sind vielerlei Abwandlungen zu der dargestellten Bauweise einer Auflagevorrichtung möglich. Ohne Anspruch auf Vollständigkeit seien mehrere davon kurz erwähnt:
Anstatt an rotationssymmetrischen Anschlagflächen können die beiden besagten Baugruppen auch an mehreren Paaren von ebenen Keilflächen die als Anschlagflächen dienen, zum Anliegen gebracht werden, um ein Zentrieren der Baugruppen aneinander zu erreichen.

Anstatt einer einzigen elastischen Druckfeder die in Axialrichtung drückt, können auch mehrere elastische Druckfedern verwendet werden, welche von gegenüberliegenden Seiten her radial drücken.

Anstatt elastischen Druckfedern können auch elastische Zugfedern verwendet werden.

Anstatt elastischen Federn können auch Permanentmagnete verwendet werden.

Anstatt Paaren von Kegelstumpfmantelflächen oder mehreren Paaren von Keilflächen können auch Hakenverbindungen oder Verbindungen von zwei miteinander verketteten ringartigen Teilen verwendet werden, um ein gänzliches Lösen der beiden Baugruppen zu verhindern und um ein genau definiertes Positionieren der beiden Baugruppen zueinander im belastungslosen Betriebszustand zu erreichen.

## Patentansprüche

1. Auflagevorrichtung welche dazu bestimmt ist, mit einer Kontaktfläche (7) eines Druckstücks (3) unter Druckkraft an einem Werkstück anzuliegen, wobei die das Druckstück (3) umfassende in sich starre Baugruppe, und eine weitere in sich starre Baugruppe der Auflagevorrichtung, welche eine Basis (1) umfasst, während des bestimmungsgemäßen Einsatzes der Auflagevorrichtung an einer Berührungsfläche (10) flächig aneinander anliegen, und dabei relativ zueinander durch Abgleiten an dieser Berührungsfläche (10) beweglich sind, wobei die Berührungsfläche (10) eben und normal zu der durch die Auflagevorrichtung zu übertragende Druckkraft ausgerichtet ist,
**dadurch gekennzeichnet,**
**dass** die das Druckstück (3) umfassende in sich starre Baugruppe, und die die Basis (1) umfassende, in sich starre Baugruppe, bei unbelasteter Auflagevorrichtung an Anschlagflächen aneinandergedrückt sind, und dadurch bezüglich jenen Richtungen, welche parallel zu der Berührungsfläche (10) liegen, formschlüssig in einer definierten Relativposition zueinander gehalten sind.

2. Auflagevorrichtung nach Anspruch 1, **dadurch gekennzeichnet, dass** sowohl die das Druckstück (3) umfassende in sich starre Baugruppe, als auch die die Basis (1) umfassende in sich starre Baugruppe jeweils aus mindestens zwei miteinander verbindbaren Einzelteilen bestehen.

3. Auflagevorrichtung nach Anspruch 1 oder 2, **dadurch gekennzeichnet, dass** die das Druckstück (3) umfassende in sich starre Baugruppe und die die Basis (1) umfassende in sich starre Baugruppe bei unbelasteter Auflagevorrichtung durch eine oder mehrere elastische Federn, welche Teil der Auflagevorrichtung sind und/oder durch einen oder mehrere Magnete welche Teil der Auflagevorrichtung sind, an Anschlagflächen aneinander gedrückt sind.

4. Auflagevorrichtung nach einem der Ansprüche 1 bis 3, **dadurch gekennzeichnet, dass** die das Druckstück (3) umfassende in sich starren Baugruppe, und die die Basis (1) umfassende in sich starre Baugruppe bei unbelasteter Auflagevorrichtung an zwei koaxial zueinander angeordneten Kegelstumpfmantelflächen aneinandergedrückt sind.

5. Auflagevorrichtung nach einem der Ansprüche 1 bis 3, **dadurch gekennzeichnet, dass** die das Druckstück (3) umfassende in sich starren Baugruppe, und die die Basis (1) umfassende in sich starre Baugruppe bei unbelasteter Auflagevorrichtung an mehreren Paaren von Keilflächen aneinandergedrückt sind.

6. Auflagevorrichtung nach einem der Ansprüche 1 bis 3, **dadurch gekennzeichnet, dass** die das Druckstück (3) umfassende in sich starren Baugruppe, und die die Basis (1) umfassende in sich starre Baugruppe bei unbelasteter Auflagevorrichtung an einer Paarung von zwei Haken oder an einer Paarung von zwei Ringen und/oder an einer Paarung von einem Haken und einem Ring aneinander gedrückt sind.

## Claims

1. Support device, which is designed to bear against a workpiece with a contact surface (7) of a pressure piece (3) under a pressing force, wherein the rigid assembly which includes the pressure piece (3) and another rigid assembly of the support device, which includes a base (1), lie flat against each other at a contact surface (10) during the intended usage of the support device and are movable relative to each other by sliding along this contact surface (10), wherein the contact surface (10) is planar and oriented normally to the pressing force to be transmitted by the support device, **characterised in that** the rigid assembly which includes the pressure piece (3) and the rigid assembly which includes the base (1) are pressed together at stop surfaces when the support device is unloaded and are thereby held in a defined relative position to one another in an interlocking manner with respect to those directions which lie parallel to the contact surface (10).

2. Support device according to claim 1, **characterised in that** the rigid assembly which includes the pressure piece (3) and the rigid assembly which includes the base (1) are each comprised of at least two individual components which can be connected with each other.

3. Support device according to claim 1 or 2, **characterised in that** the rigid assembly which includes the pressure piece (3) and the rigid assembly which includes the base (1) are, when the support device is unloaded, pressed together at stop surfaces by one or more flexible springs, which form part of the assembly, and/or by one or more magnets, which form part of the assembly.

4. Support device according to one of claims 1 to 3, **characterised in that** the rigid assembly which includes the pressure piece (3) and the rigid assembly which includes the base (1) are, when the support device is unloaded, pressed together at two conical frustum surfaces arranged coaxially with respect to one another.

5. Support device according to one of claims 1 to 3, **characterised in that** the rigid assembly which includes the pressure piece (3) and the rigid assembly which includes the base (1) are, when the support device is unloaded, pressed together at multiple pairs of wedge surfaces.

6. Support device according to one of claims 1 to 3, **characterised in that** the rigid assembly which includes the pressure piece (3) and the rigid assembly which includes the base (1) are, when the support device is unloaded, pressed together at a pair of hooks or a pair of two rings and/or a pair of a hook and a ring.

## Revendications

1. Dispositif d'appui conçu pour appliquer, par l'intermédiaire d'une surface de contact (7) d'une pièce de pression (3), une force de pression sur une pièce à usiner, comprenant d'une part un ensemble rigide intégrant la pièce de pression (3), et d'autre part un autre ensemble rigide du dispositif d'appui comprenant une base (1), lesquels, lors de l'utilisation conforme du dispositif d'appui, viennent en appui l'un contre l'autre au niveau d'une surface de contact (10), de manière plane, tout en étant mobiles l'un par rapport à l'autre par glissement le long de cette surface de contact (10), la surface de contact (10) étant plane et orientée perpendiculairement à la force de pression transmise par le dispositif d'appui, **caractérisé en ce**
**que** l'ensemble rigide comprenant la pièce de pression (3) et l'ensemble rigide comprenant la base (1) sont, lorsque le dispositif d'appui est non chargé, pressés l'un contre l'autre au niveau de surfaces de butée, et sont ainsi maintenus, par ajustement de forme, dans une position relative définie l'un par rapport à l'autre, en ce qui concerne les directions parallèles à la surface de contact (10).

2. Dispositif d'appui selon la revendication 1, **caractérisé en ce que** tant l'ensemble rigide comprenant la pièce de pression (3) que l'ensemble rigide comprenant la base (1) sont chacun constitués d'au moins deux éléments distincts pouvant être assemblés entre eux.

3. Dispositif d'appui selon la revendication 1 ou 2, **caractérisé en ce que** l'ensemble rigide comprenant la pièce de pression (3) et l'ensemble rigide comprenant la base (1) sont, lorsque le dispositif d'appui est non chargé, pressés l'un contre l'autre au niveau de surfaces de butée par une ou plusieurs ressorts élastiques faisant partie du dispositif d'appui et/ou par un ou plusieurs aimants faisant partie du dispositif d'appui.

4. Dispositif d'appui selon l'une des revendications 1 à 3, **caractérisé en ce que** l'ensemble rigide comprenant la pièce de pression (3) et l'ensemble rigide comprenant la base (1) sont, lorsque le dispositif d'appui est non chargé, pressés l'un contre l'autre au niveau de deux surfaces latérales tronconiques disposées coaxialement l'une par rapport à l'autre.

5. Dispositif d'appui selon l'une des revendications 1 à 3, **caractérisé en ce que** l'ensemble rigide comprenant la pièce de pression (3) et l'ensemble rigide comprenant la base (1) sont, lorsque le dispositif d'appui est non chargé, pressés l'un contre l'autre au niveau de plusieurs paires de surfaces en coin.

6. Dispositif d'appui selon l'une des revendications 1 à 3, **caractérisé en ce que** l'ensemble rigide comprenant la pièce de pression (3) et l'ensemble rigide comprenant la base (1) sont, lorsque le dispositif d'appui est non chargé, pressés l'un contre l'autre au niveau d'une paire de deux crochets, ou d'une paire de deux anneaux, et/ou d'une paire formée d'un crochet et d'un anneau.
